# EUROPÄISCHE PATENTSCHRIFT

(11) **EP 1 992 772 B1**
(45) Veröffentlichungstag und Bekanntmachung des Hinweises auf die Patenterteilung: **23.06.2010**
(21) Anmeldenummer: 08007527.8
(22) Anmeldetag: 17.04.2008
(51) Int. Cl.: E05C 9/02

(54) **Beschlaganordnung**
Fitting device
Agencement de ferrure

(30) Priorität: 18.05.2007 DE 202007007105 U
(43) Veröffentlichungstag der Anmeldung: 19.11.2008
(73) Patentinhaber: MACO Vermögensverwaltung GmbH, 5020 Salzburg (AT)
(72) Erfinder: Hölzl, Josef, 5532 Filzmoos (AT)
(74) Vertreter: Manitz, Finsterwald & Partner GbR

(56) Entgegenhaltungen:
- EP-A- 0 653 535
- EP-A- 1 921 236
- GB-A- 2 119 014
- US-A- 5 819 562

## Beschreibung

Die vorliegende Erfindung betrifft eine Beschlaganordnung für Fenster, Türen oder dergleichen nach dem Oberbegriff des Anspruchs 1.

Beschlaganordnungen dieser Art werden insbesondere bei Mehrpunktverriegelungsschlössern verwendet, die üblicherweise mehrere Sperrriegel umfassen, welche durch Verschieben der Riegelstange ein- oder ausgefahren werden können. Die Ansteuerung der Sperrriegel erfolgt dabei beispielsweise dadurch, dass die Getriebeeinheit als Zahnstangen/Zahnrad-Kombination ausgebildet ist, wobei eine erste Zahnstange an der Riegelstange ausgebildet ist, durch die ein in einem Getriebegehäuse drehbar gelagertes Zahnrad verdreht wird, das wiederum in eine mit dem Sperrriegel verbundene Zahnung eingreift. Nachteilig an dieser Lösung ist zum einen der relativ aufwändige Aufbau der Getriebeeinheit und zum anderen ein oftmals vorhandenes Zahnradspiel, das vermieden werden muss, um ein möglichst definiertes und spielfreies Betätigen der Beschlaganordnung zu gewährleisten. Darüber hinaus können aufgrund der verwendeten Zahnräder oftmals unerwünschte Über- oder Untersetzungen auftreten.

Es ist auch bekannt, die Getriebeeinheit statt als Zahnstangen/Zahnrad-Kombination als Kulissenführung auszubilden, die über die Riegelstange angesteuert wird. Nachteilig an dieser Lösung ist, dass Kulissenführungen oftmals schwergängig sind, da aufgrund der erforderlichen Schrägführungen durch die auftretenden Reibungskräfte ein erhöhter Kraftbedarf zur Betätigung der Riegelstange erforderlich ist.

Aus der EP-A-0 653 535 ist eine Beschlaganordnung der eingangs genannten Art bekannt, bei der allerdings die Ansteuerung des Sperrriegels nicht über die Riegelstange, sondern über einen Schließzylinder erfolgt. Beim Betätigen des Schließzylinders werden der Sperrriegel sowie die über den doppelarmigen Schwenkhebel mit dem Sperrriegel verbundene Riegelstange ausgefahren. Ähnliche Beschlaganordnungen sind auch aus der US-A-5 819 562 sowie der GB-A-2 119 014 bekannt.

Es ist eine Aufgabe der vorliegenden Erfindung, eine Beschlaganordnung der eingangs genannten Art so auszubilden, dass sie einen möglichst einfachen Aufbau besitzt und gleichzeitig eine leichtgängige Betätigung gewährleistet, wobei zusätzlich ein Zurückdrücken des vollständig ausgefahrenen Sperrriegels von außen verhindert werden soll.

Ausgehend von einer Beschlaganordnung der eingangs genannten Art wird diese Aufgabe erfindungsgemäß durch die Merkmale des Anspruchs 1 gelöst.

Durch die Verwendung eines doppelarmigen Schwenkhebels werden zum einen die bei Kulissenführungen auftretenden erhöhten Reibungskräfte vermieden und zum anderen ein einfacher und kostengünstiger Aufbau der Beschlaganordnung erreicht. Darüber hinaus wird ein unerwünschtes Zahnradspiel vermieden. Durch den zweiten Führungsabschnitt wird bei vollständig ausgefahrenem Sperrriegel eine Selbsthemmung erzeugt, durch die ein Zurückdrücken des Sperrriegels von außen verhindert wird.

Vorteilhaft ist die Schwenkachse im Bereich zwischen den beiden Hebelarmen angeordnet. Da sich die beiden Hebelarme von der Schwenkachse weg erstrecken, kann eine erfindungsgemäß ausgebildete Beschlaganordnung besonders kompakt ausgebildet werden.

Nach einer weiteren vorteilhaften Ausführungsform der Erfindung ist der eingangsseitige Hebelarm gegenüber der Riegelstange verdreh- und verschiebbar mit dieser verbunden. Vorteilhaft ist der ausgangsseitige Hebelarm gegenüber dem Sperrriegel verdreh- und verschiebbar mit diesem verbunden. Durch die gleichzeitige Verdrehbarkeit und Verschiebbarkeit der Hebelarme gegenüber der Riegelstange bzw. gegenüber dem Sperrriegel wird erreicht, dass eine Drehbewegung der beiden Hebelarme bei einem Verschwenken des Schwenkhebels jeweils in eine translatorische Verschiebebewegung des Sperrriegels umgesetzt wird bzw. eine translatorische Verschiebebewegung der Riegelstange in einer Drehbewegung des Schwenkhebels resultiert.

Nach einer weiteren vorteilhaften Ausführungsform der Erfindung sind die beiden Hebelarme im Wesentlichen gleich lang. Dadurch wird insbesondere eine 1:1-Übersetzung erzeugt, so dass unerwünschte Über- oder Untersetzungen bei der Ansteuerung des Sperrriegels nicht anfallen. Sind entsprechende Über- oder Untersetzungen erwünscht, so kann dies durch entsprechende unterschiedliche Längen der beiden Hebelarme erreicht werden.

Nach einer weiteren bevorzugten Ausführungsform der Erfindung schließen die beiden Hebelarme einen Winkel zwischen sich ein; der größer als 0° ist. Bevorzugt schließen die beiden Hebelarme einen Winkel zwischen ca. 60 und 120°, insbesondere von ca. 70 und 110°, bevorzugt von ca. 80 und 100° zwischen sich ein. Durch diese Anordnung der beiden Hebelarme zueinander wird eine Umlenkung der Verschieberichtung der Riegelstange in eine gewünschte Verschieberichtung des Sperrriegels erreicht. Insbesondere bei einer ungefähr rechtwinkligen Anordnung der beiden Hebelarme zueinander wird eine Verschiebebewegung der Riegelstange in eine dazu ca. im 90° Winkel verlaufende Verschiebebewegung des Sperrriegels umgesetzt.

Nach einer weiteren vorteilhaften Ausführungsform der Erfindung ist der eingangsseitige Hebelarm mit der Riegelstange über einen in ein Langloch eingreifenden und in diesem verschiebbaren eingangsseitigen Zapfen verbunden. Bevorzugt sind dabei das Langloch in dem eingangsseitigen Hebelarm ausgebildet und der eingangsseitige Zapfen an der Riegelstange angeordnet. Grundsätzlich ist es jedoch auch möglich, dass das Langloch in der Riegelstange und der eingangsseitige Zapfen in dem eingangsseitigen Hebelarm ausgebildet sind. Durch die Verbindung von Zapfen und Langloch wird die beschriebene verdrehbare und gleichzeitig verschiebbare Verbindung zwischen der Riegelstange und dem eingangsseitigen Hebelarm erreicht.

Nach einer weiteren vorteilhaften Ausführungsform der Erfindung ist das Langloch in dem ausgangsseitigen Hebelarm ausgebildet und der ausgangsseitige Zapfen an dem Sperrriegel angeordnet. Grundsätzlich können auch hier wiederum Langloch und Zapfen vertauscht sein, so dass das Langloch in dem Sperrriegel und der ausgangsseitige Zapfen in dem ausgangsseitigen Hebelarm ausgebildet sein können.

Die Führung umfasst einen parallel zur Bewegungsrichtung des Sperrriegels verlaufenden ersten Führungsabschnitt, der insbesondere zumindest bereichsweise geradlinig verlaufend ausgebildet sein kann. Durch die Führung des ausgangsseitigen Zapfens wird gleichzeitig eine Führung des Sperrriegels erreicht, wenn dieser fest mit dem Zapfen verbunden ist.

Nach einer weiteren vorteilhaften Ausführungsform der Erfindung ist der ausgangsseitige Zapfen in dem Sperrriegel in einer Richtung im Wesentlichen parallel zu dem zweiten Führungsabschnitt verschiebbar gelagert. Dadurch ist gewährleistet, dass bei einem Eintreten des ausgangsseitigen Zapfens in den zweiten Führungsabschnitt die quer zur Ausfahrrichtung des Sperrriegels erfolgende Bewegung des Zapfens sich nicht auf den Sperrriegel selbst auswirkt, so dass dieser unverändert in seiner ausgefahrenen Stellung verbleibt. Grundsätzlich ist es auch möglich, dass der ausgangsseitige Zapfen fest mit dem Sperrriegel verbunden ist und beim Eintreten des ausgangsseitigen Zapfens in den quer zur Ausfahrrichtung des Sperrriegels verlaufenden zweiten Führungsabschnitt der Sperrriegel in eine leicht gekippte Position verbracht wird.

Bevorzugt ist in dem Getriebegehäuse eine Riegelführung für den Sperrriegel vorgesehen. Durch eine solche Riegelführung ist eine sichere Führung des Sperrriegels beim Ein- und Ausfahren gewährleistet, auch dann, wenn der ausgangsseitige Zapfen in dem Sperrriegel verschiebbar gelagert ist.

Weitere vorteilhafte Ausführungsformen der Erfindung sind in den Unteransprüchen angegeben.

Die Erfindung wird nachfolgend anhand eines Ausführungsbeispiels unter Bezugnahme auf die Zeichnungen näher beschrieben; in diesen zeigen:
- Fig. 1: eine perspektivische Darstellung einer erfindungsgemäß ausgebildeten Beschlaganordnung,
- Fig. 2: eine Draufsicht auf die Beschlaganordnung nach Fig. 1 mit eingefahrenem Sperrriegel und
- Fig. 3: eine Draufsicht auf die Beschlaganordnung nach Fig. 1 mit ausgefahrenem Sperrriegel.

Fig. 1 zeigt eine Getriebeeinheit 1, die in einem Getriebegehäuse 2 angeordnet ist, das einen Gehäuseboden 3 sowie einen nicht dargestellten Gehäusedeckel umfasst, der parallel zum Gehäuseboden 3 verläuft und das Getriebegehäuse 2 nach oben abschließt.

Die Getriebeeinheit 1 umfasst einen doppelarmigen Schwenkhebel 4, der um eine zwischen dem Gehäuseboden 3 und dem Gehäusedeckel festgelegte Schwenkachse 5 verschwenkbar gelagert ist. Der Schwenkhebel 4 umfasst einen eingangsseitigen Hebelarm 6 und einen ausgangsseitigen Hebelarm 7, die ca. im rechten Winkel zueinander angeordnet sind, wobei die Schwenkachse 5 im Bereich zwischen den beiden Hebelarmen 6, 7 angeordnet ist.

Weiterhin ist aus Fig. 1 zu erkennen, dass parallel unterhalb des Schwenkhebels 4 ein entsprechend ausgebildeter Schwenkhebel 4' angeordnet ist, der ebenfalls um die Schwenkachse 5 verschwenkbar ist und einen eingangsseitigen Hebelarm 6' sowie einen ausgangsseitigen Hebelarm 7' umfasst. Zwischen den Schwenkhebeln 4, 4' ist ein Abstandselement 8 angeordnet.

In dem ausgangsseitigen Hebelarm 7 ist ein sich in Längsrichtung des Hebelarms 7 erstreckendes Langloch 9 ausgebildet, in das ein Ende eines ausgangsseitigen Zapfens 10 eingreift. Das andere, in den Figuren nicht dargestellte Ende des ausgangsseitigen Zapfens 10 greift in ein entsprechendes, in den Figuren nicht dargestelltes Langloch im ausgangsseitigen Hebelarm 7' ein. Der Durchmesser des Zapfens 10 und die Breite des Langlochs 9 sind dabei so gewählt, dass der Zapfen 10 in dem Langloch 9 leicht verschiebbar ist.

Der Zapfen 10 besitzt an seinen beiden Enden jeweils Abschnitte 11 mit verringertem Durchmesser, die jeweils in eine in dem Gehäuseboden 3 bzw. in dem Gehäusedeckel ausgebildete schlitzförmige Führung 12 (siehe Fig. 2 und 3) eingreifen. Die in den Fig. 2 und 3 nicht dargestellte, in dem Gehäusedeckel ausgebildete Führung ist dabei entsprechend der in dem Gehäuseboden 3 ausgebildeten Führung 12 ausgebildet.

Der ausgangsseitige Zapfen 10 ist in eine in Fig. 3 teilweise gestrichelt dargestellte Durchbrechung 13 eines Sperrriegels 14 so eingesetzt, dass die Enden des ausgangsseitigen Zapfens 10 beidseits des Sperrriegels 14 über diesen hinausragen. Die Durchbrechung 13 ist als quer zur Längserstreckung des Sperrriegels 14 angeordnetes Langloch ausgebildet, so dass der in der Durchbrechung 13 angeordnete ausgangsseitige Zapfen 10 in einer Richtung quer zur Längserstreckung des Sperrriegels 14 verschiebbar ist.

Weiterhin ist in dem Getriebegehäuse 2 ein feststehender Zapfen 15 angeordnet, der zusammen mit einer Kante 16 des Abstandselements 8 eine Riegelführung für den Sperrriegel 14 bildet. Wie insbesondere aus Fig. 3 zu erkennen ist, besitzt der Sperrriegel 14 in seinem hinteren Bereich einen verbreiterten Abschnitt mit einer Anschlagsfläche 17, die bei vollständig ausgefahrenem Sperrriegel 14 an dem Zapfen 15 zur Anlage kommt und damit ein weiteres Ausfahren des Zapfens 14 begrenzt.

In dem eingangsseitigen Hebelarm 6 ist ein Langloch 18 ausgebildet, durch das ein eingangsseitiger Zapfen 19 mit einem Ende hindurch ragt. Das andere Ende des eingangsseitigen Zapfens 19 ragt durch ein entsprechendes Langloch in dem eingangsseitigen Hebelarm 6' hindurch.

Das durch das Langloch hindurch ragende untere Ende des eingangsseitigen Zapfens 19 ist an einem innerhalb des Getriebegehäuses 2 verschiebbar gelagerten Riegelstangenabschnitt 20 befestigt. Der Riegelstangenabschnitt 20 ist als Flacheisen ausgebildet, das mit seiner Breitseite parallel zu dem Gehäuseboden 3 angeordnet ist. An den beiden Enden des Riegelstangenabschnitts 20 sind jeweils Kopplungsabschnitte 21, 22 ausgebildet, über die eine Kopplung mit weiteren, in üblicher Weise ausgebildeten Riegelstangenabschnitten 23, 24 (Fig. 2) möglich ist, so dass die Riegelstangenabschnitte 23, 20 und 24 zusammen eine Riegelstange 35 bilden. Grundsätzlich ist es auch möglich, dass die Riegelstange einstückig ausgebildet ist und sich durch das Getriebegehäuse 2 einstückig hindurch erstreckt.

Parallel zu dem Riegelstangenabschnitt 20 kann ein entsprechend ausgebildeter Riegelstangenabschnitt oberhalb des Sperrriegels 14 angeordnet sein, der ebenfalls mit den Riegelstangenabschnitten 23, 24 verbunden ist und an dem das obere Ende des Zapfens 19 befestigt ist.

An dem Gehäuseboden 3 sind zwei Führungselemente 25, 26 ausgebildet, die an Seitenkanten 27, 28 des Riegelstangenabschnitts 20 anliegen und dadurch eine Führung für den Riegelstangenabschnitt 20 bilden. Die gegenüberliegende Seitenkante 29 des Riegelstangenabschnitts 20 liegt an der Innenseite einer Stulpschiene 30 an und ist an dieser entsprechend geführt, wie es aus Fig. 2 zu erkennen ist.

In der Stulpschiene 30 ist eine Öffnung 31 ausgebildet, durch die der Sperrriegel 14 hindurch ragt.

Im Folgenden wird die Funktionsweise der erfindungsgemäß ausgebildeten Beschlaganordnung unter Bezugnahme auf die Fig. 2 und 3 näher beschrieben.

Ausgehend von der in Fig. 2 dargestellten, zurückgezogenen Stellung des Sperrriegels 14 wird dieser durch Verschieben des Riegelstangenabschnitts 23 gemäß einem Pfeil 32 in die in Fig. 3 ausgefahrene Stellung gebracht. Der Riegelstangenabschnitt 23 ist dabei beispielsweise in bekannter Weise mit einem Türschloss verbunden und kann durch Verdrehen eines entsprechenden in einen Schließzylinder eingesteckten Schlüssels in Richtung des Pfeils 32 bzw. in Gegenrichtung verschoben werden.

Beim Verschieben des Riegelstangenabschnitts 23 gemäß dem Pfeil 32 wird auch der mit dem Riegelstangenabschnitt 23 gekoppelte Riegelstangenabschnitt 20 und damit auch der mit dem Riegelstangenabschnitt 20 verbundene eingangsseitige Zapfen 19 in Richtung des Pfeils 32 verschoben. Durch die Verschiebung des eingangsseitigen Zapfens 19 werden die mit dem eingangsseitigen Zapfen 19 gekoppelten doppelarmigen Schwenkhebel 4, 4' entsprechend einem Pfeil 33 gegen den Uhrzeigersinn um die Schwenkachse 5 verschwenkt, bis die in Fig. 3 dargestellte Position der Schwenkhebel 4, 4' erreicht wird. Während dieser Schwenkbewegung verfährt der eingangsseitige Zapfen 19 innerhalb des Langlochs 18 sowie des nicht dargestellten Langlochs im unteren Hebelarm 6', so dass er nach vollständigem Verschwenken an dem von der Schwenkachse 5 abgewandten Ende des Langlochs 18 fast zur Anlage kommt, wie es aus Fig. 3 zu erkennen ist.

Gleichzeitig wird mit der Schwenkbewegung der Schwenkhebel 4, 4' der ausgangsseitige Zapfen 10 von seiner in Fig. 2 dargestellten Position in Richtung eines Pfeils 34 bewegt. Durch den ausgangsseitigen Zapfen 10 wird der von diesem durchsetzte Sperrriegel 14 in Richtung des Pfeils 34 mitgenommen, so dass er durch die Öffnung 31 der Stulpschiene 30 hindurch in seine in Fig. 3 dargestellte ausgefahrene Endstellung verschoben wird. Der ausgangsseitige Zapfen 10 verfährt bei dieser Verschiebung innerhalb des Langlochs 9 sowie des nicht dargestellten Langlochs im unteren Hebelarm 7', wobei gleichzeitig eine Relativverdrehung zwischen dem ausgangsseitigen Zapfen 10 und den ausgangsseitigen Hebelarmen 9, 9' erfolgt. Durch die doppelarmigen Schwenkhebel 4, 4' wird letztlich die durch den Pfeil 32 dargestellte translatorische Bewegung des Riegelstangenabschnitts 23 in eine senkrecht dazu verlaufende translatorische Bewegung des Sperrriegels 14 in Richtung des Pfeils 34 umgesetzt wird.

Bei der in Fig. 3 dargestellten Endstellung des Sperrriegels 14 ist dabei der ausgangsseitige Zapfen 10 gegenüber seiner in Fig. 2 dargestellten Position nicht nur in Richtung des Pfeils 34, sondern gleichzeitig ein Stück quer zu dieser Richtung verschoben, soweit es die Durchbrechung 13 zulässt. Diese zusätzliche Verschiebung wird durch eine spezielle Ausbildung der Führung 12 erreicht. Wie aus Fig. 2 zu erkennen ist, besitzt die Führung 12 einen ersten, geradlinig verlaufenden Führungsabschnitt 12', der sich parallel zu der durch den Pfeil 34 dargestellten Ausfahrrichtung des Sperrriegels 14 erstreckt. An dem stulpschienenseitig gelegenen Ende dieses ersten Führungsabschnitts 12' schließt sich ein quer dazu verlaufender zweiter Führungsabschnitt 12" an, wie es aus Fig. 2 zu erkennen ist. Bei einem Ausfahren des Sperrriegels 14 wird dieser durch die Schwenkbewegung der doppelarmigen Schwenkhebel 4, 4' gemäß dem Pfeil 33 zunächst bis zu dem stulpschienenseitig gelegenen Ende des ersten Führungsabschnitts 12' geführt und anschließend aufgrund der Drehbewegung der doppelarmigen Schwenkhebel 4, 4' in den zweiten Führungsabschnitt 12' hineingeführt.

Auf diese Weise wird eine Selbsthemmung der erfindungsgemäßen Beschlaganordnung erreicht, da bei einem Zurückdrücken des Sperrriegels 14 von außen der ausgangsseitige Zapfen 10 an einer Kante 36 des zweiten Führungsabschnitts 12" zu liegen kommt und an diese angepresst wird. Ein Zurückdrücken des Sperrriegels 14 wird auf diese Weise automatisch und zuverlässig verhindert.

Nur bei einem Verschieben des Riegelstangenabschnitts 23 entgegen dem Pfeil 32 und der damit verbundenen Schwenkbewegung der Schwenkhebel 4, 4' entgegen dem Pfeil 33 wirkt auf den ausgangsseitigen Zapfen 10 eine zusätzliche Kraftkomponente parallel zu der Kante 36 in Richtung zu dem ersten Führungsabschnitt 12', so dass der ausgangsseitige Zapfen 10 aus dem zweiten Führungsabschnitt 12" austritt. Bei einer weiteren Verschwenken der doppelarmigen Schwenkhebel 4, 4' entgegen dem Pfeil 33 wird der ausgangsseitige Zapfen 10 anschließend entgegen dem Pfeil 34 innerhalb des ersten Führungsabschnitts 12' wieder bis in die in Fig. 2 gezeigte Stellung verschoben, so dass auch der Sperrriegel 14 wieder in seine in Fig. 2 zurückgezogene Stellung bewegt wird.

Während in den Figuren die doppelarmigen Schwenkhebel 4, 4' so ausgebildet sind, dass auch die äußere Form der doppelarmigen Schwenkhebel 4, 4' jeweils durch die separaten Hebelarme 6, 6' und 7, 7' geprägt ist, ist es erfindungsgemäß lediglich erforderlich, dass die Getriebeeinheit 1 die Funktion eines doppelarmigen Schwenkhebels realisiert. Beispielsweise kann der doppelarmige Schwenkhebel 4 gemäß dem in den Figuren dargestellten Ausführungsbeispiel auch zu einem etwa dreieckförmigen Gebilde ergänzt werden, so dass die äußere Form nicht mehr einem doppelarmigen Schwenkhebel mit zwei Hebelarmen entspricht. Die Funktion dieses Bauteils wäre jedoch unverändert, so dass gemäß der Erfindung unter dem Begriff doppelarmiger Schwenkhebel mit eingangsseitigem und ausgangsseitigem Hebelarm jeweils ein Getriebeelement zu verstehen ist, das um eine Schwenkachse verschwenkbar gelagert ist und zwei Anlenkpunkte für die Riegelstange und den Sperrriegel besitzt, durch deren Abstand von der Schwenkachse jeweils ein Hebelarm definiert ist. Auf die äußere Form des doppelarmigen Schwenkhebels kommt es dabei nicht an.

### Bezugszeichenliste

- 1: Getriebeeinheit
- 2: Getriebegehäuse
- 3: Gehäuseboden
- 4, 4': Schwenkhebel
- 5: Schwenkachse
- 6, 6': eingangsseitiger Hebelarm
- 7, 7': ausgangsseitiger Hebelarm
- 8: Abstandselement
- 9: Langloch
- 10: ausgangsseitiger Zapfen
- 11: Abschnitt des Zapfens 10
- 12: Führung
- 12': erster Führungsabschnitt
- 12": zweiter Führungsabschnitt
- 13: Durchbrechung
- 14: Sperrriegel
- 15: Zapfen
- 16: Kante
- 17: Anschlagsfläche
- 18: Langloch
- 19: eingangsseitiger Zapfen
- 20: Riegelstangenabschnitt
- 21: Kopplungsabschnitt
- 22: Kopplungsabschnitt
- 23: Riegelstangenabschnitt
- 24: Riegelstangenabschnitt
- 25: Führungselement
- 26: Führungselement
- 27: Seitenkante
- 28: Seitenkante
- 29: Seitenkante
- 30: Stulpschiene
- 31: Öffnung
- 32: Pfeil
- 33: Pfeil
- 34: Pfeil
- 35: Riegelstange
- 36: Kante

## Patentansprüche

1. Beschlagänordnung für Fenster, Türen oder dergleichen mit einer Riegelstange (35) und zumindest einem Sperrriegel (14), der mit der Riegelstange (35) über eine Getriebeeinheit (1) verbunden ist, durch die beim Verschieben der Riegelstange (35) der Sperrriegel (14) ein- oder ausgefahren wird, wobei die Getriebeeinheit (1) zumindest einen doppelarmigen Schwenkhebel (4, 4') mit einem eingangsseitigen Hebelarm (6, 6') und mit einem ausgangsseitigen Hebelarm (7, 7') umfasst, der Schwenkhebel (4, 4') um eine Schwenkachse (5) verschwenkbar gelagert ist und die Getriebeeinheit (1) in einem Getriebegehäuse (2) angeordnet ist,
**dadurch gekennzeichnet,**
**dass** der eingangsseitige Hebelarm (6, 6') mit der Riegelstange (35) und der ausgangsseitige Hebelarm (7, 7') mit dem Sperrriegel (14) verbunden ist,
**dass** der ausgangsseitige Hebelarm (7, 7') mit dem Sperrriegel (14) über einen in ein Langloch (9) eingreifenden und in diesem verschiebbaren ausgangsseitigen Zapfen (10) verbunden ist,
**dass** in dem Getriebegehäuse (2) eine Führung (12) für den ausgangsseitigen Zapfen (10) vorgesehen ist,
**dass** die Führung (12) einen parallel zur Bewegungsrichtung des Sperrriegels (14) verlaufenden ersten Führungsabschnitt (12') umfasst und
**dass** sich in Ausfahrrichtung des Sperrriegels (14) an den ersten Führungsabschnitt (12') ein zweiter Führungsabschnitt (12") anschließt, der schräg oder quer zu dem ersten Führungsabschnitt (12') verläuft.

2. Beschlaganordnung nach Anspruch 1,
**dadurch gekennzeichnet,**
**dass** die Schwenkachse (5) im Bereich zwischen den beiden Hebelarmen (6, 6', 7, 7') angeordnet ist.

3. Beschlaganordnung nach Anspruch 1 oder 2,
**dadurch gekennzeichnet,**
**dass** der eingangsseitige Hebelarm (6, 6') gegenüber der Riegelstange (35) verdreh- und verschiebbar mit dieser verbunden ist
und/oder
**dass** der ausgangsseitige Hebelarm (7, 7') gegenüber dem Sperrriegel (14) verdreh- und verschiebbar mit diesem verbunden ist
und/ oder
**dass** die beiden Hebelarme (6, 6', 7, 7') im Wesentlichen gleich lang sind.

4. Beschlaganordnung nach zumindest einem der vorhergehenden Ansprüche,
**dadurch gekennzeichnet,**
**dass** die beiden Hebelarme (6, 6', 7, 7') einen Winkel zwischen sich einschließen, der größer als Null Grad ist.

5. Beschlaganordnung nach Anspruch 4,
**dadurch gekennzeichnet,**
**dass** die beiden Hebelarme (6, 6', 7, 7') einen Winkel von zwischen ca. 60 und 120 Grad, insbesondere von zwischen ca. 70 und 110 Grad, bevorzugt von zwischen ca. 80 und 100 Grad zwischen sich einschließen.

6. Beschlaganordnung nach zumindest einem der vorhergehenden Ansprüche,
**dadurch gekennzeichnet,**
**dass** der eingangsseitige Hebelarm (6, 6') mit der Riegelstange (35) über einen in ein Langloch (18) eingreifenden und in diesem verschiebbaren eingangsseitigen Zapfen (19) verbunden ist.

7. Beschlaganordnung nach Anspruch 6,
**dadurch gekennzeichnet,**
**dass** das Langloch (18) in dem eingangsseitigen Hebelarm (6, 6') ausgebildet ist und der eingangsseitige Zapfen (19) an der Riegelstange (35) angeordnet ist.

8. Beschlaganordnung nach zumindest einem der vorhergehenden Ansprüche,
**dadurch gekennzeichnet,**
**dass** das Langloch (9) in dem ausgangsseitigen Hebelarm (7, 7') ausgebildet ist und der ausgangsseitige Zapfen (10) an dem Sperrriegel (14) angeordnet ist.

9. Beschlaganordnung nach zumindest einem der vorhergehenden Ansprüche,
**dadurch gekennzeichnet,**
**dass** der erste Führungsabschnitt (12') zumindest bereichsweise geradlinig verlaufend ausgebildet ist.

10. Beschlaganordnung nach zumindest einem der vorhergehenden Ansprüche,
**dadurch gekennzeichnet,**
**dass** der ausgangsseitige Zapfen (10) in dem Sperrriegel (14) in einer Richtung parallel zu dem zweiten Führungsabschnitt (12") verschiebbar gelagert ist.

11. Beschlaganordnung nach zumindest einem der vorhergehenden Ansprüche,
**dadurch gekennzeichnet,**
**dass** in dem Getriebegehäuse (2) eine Riegelführung (15, 16) für den Sperrriegel (14) vorgesehen ist.

## Claims

1. A fitting arrangement for windows, doors or the like having a locking bolt (35) and at least one locking latch (14) which is connected to the locking bolt (35) via a drive unit (1) by which the locking latch (14) is moved in or out on the displacement of the locking bolt (35),
wherein the drive unit (1) includes at least one double-arm pivot lever (4, 4') having a lever arm (6, 6') at the input side and having a lever arm (7, 7') at the output side, wherein the pivot lever (4, 4') is pivotably supported about a pivot axis (5) and wherein the drive unit (1) is arranged in a drive housing (2),
**characterised in that**
the lever arm (6, 6') at the input side is connected to the locking bolt (35) and the lever arm (7, 7') at the output side is connected to the locking latch (14);
**in that** the lever arm (7, 7') at the output side is connected to the locking latch (14) via a spigot (10) at the output side engaging into an elongate hole (9) and displaceable therein;
**in that** a guide (12) for the spigot (10) at the output side is provided in the drive housing (2);
**in that** the guide (12) includes a first guide section (12') extending parallel to the direction of movement of the locking latch (14); and **in that** a second guide section (12") adjoins the first guide section (12') in the direction of outward movement of the locking latch (14) and extends obliquely or transversely to the first guide section (12').

2. A fitting arrangement in accordance with claim 1, **characterised in that** the pivot axis (5) is arranged in the region between the two lever arms (6, 6', 7, 7').

3. A fitting arrangement in accordance with claim 1 or claim 2, **characterised in that** the lever arm (6, 6') at the input side is rotatable and displaceable with respect to the locking bolt (35) and is connected to it; and/or **in that** the lever arm (7, 7') at the output side is rotatable and displaceable with respect to the locking latch and is connected to it; and/or **in that** the two lever arms (6, 6', 7, 7') are substantially of the same length.

4. A fitting arrangement in accordance with at least one of the preceding claims, **characterised in that** the two lever arms (6, 6', 7, 7') include an angle between one another which is larger than zero degrees.

5. A fitting arrangement in accordance with claim 4, **characterised in that** the two lever arms (6, 6', 7, 7') include an angle between one another of between approximately 60 and 120 degrees, in particular of between approximately 70 and 110 degrees, preferably of between approximately 80 and 100 degrees.

6. A fitting arrangement in accordance with at least one of the preceding claims, **characterised in that** the lever arm (6, 6') at the input side is connected to the locking bolt (35) via a spigot (19) at the input side engaging into an elongate hole (18) and displaceable therein.

7. A fitting arrangement in accordance with claim 6, **characterised in that** the elongate hole (18) is formed in the lever arm (6, 6') at the input side and the spigot (19) at the input side is arranged at the locking bolt (35).

8. A fitting arrangement in accordance with at least one of the preceding claims, **characterised in that** the elongate hole (9) is formed in the lever arm (7, 7') at the output side and the spigot (10) at the output side is arranged at the locking latch (14).

9. A fitting arrangement in accordance with at least one of the preceding claims, **characterised in that** the first guide section (12') is made to extend in a straight line at least regionally.

10. A fitting arrangement in accordance with at least one of the preceding claims, **characterised in that** the spigot (10) at the output side is displaceably supported in the locking latch (14) in a direction parallel to the second guide section (12").

11. A fitting arrangement in accordance with at least one of the preceding claims, **characterised in that** a latch guide (15, 16) for the locking latch (14) is provided in the drive housing (2).

## Revendications

1. Agencement de ferrure pour fenêtres, portes ou similaires, comprenant une tige-verrou (35) et au moins un verrou de blocage (14) qui est relié à la tige-verrou (35) via une unité à mécanisme (1), au moyen de laquelle, lors de la translation de la tige-verrou (35), le verrou de blocage (14) est rétracté ou déployé, dans lequel l'unité à mécanisme (1) comprend au moins un levier pivotant (4, 4') à deux bras, avec un bras de levier côté entrée (6, 6') et un bras de levier côté sortie (7, 7'), le levier pivotant (4, 4') est monté en pivotement autour d'un axe de pivotement (5), et l'unité à mécanisme (1) est agencée dans un boîtier de mécanisme (2),
**caractérisé en ce que** le bras de levier côté entrée (6, 6') est relié à la tige-verrou (35) et le bras de levier côté sortie (7, 7') est relié au verrou de blocage (14),
**en ce que** le bras de levier côté sortie (7, 7') est relié au verrou de blocage (14) via un tenon (10) côté sortie, qui s'engage dans un trou oblong (9) et peut être déplacé dans celui-ci,
**en ce qu'**il est prévu un guidage (12) dans le boîtier de mécanisme (2) pour le tenon côté sortie (10),
**en ce que** le guidage (12) comprend un premier tronçon de guidage (12') qui s'étend parallèlement à la direction de déplacement du verrou de blocage (14), et
**en ce qu'**un second tronçon de guidage (12") se raccorde au premier tronçon de guidage (12') dans la direction de déploiement du verrou de blocage (14), ledit second tronçon de guidage s'étendant en oblique ou transversalement par rapport au premier tronçon de guidage (12').

2. Agencement de ferrure selon la revendication 1,
**caractérisé en ce que** l'axe de pivotement (5) est agencé dans la région entre les deux bras de levier (6, 6', 7, 7').

3. Agencement de ferrure selon la revendication 1 ou 2,
**caractérisé en ce que** le bras de levier côté entrée (6, 6') est relié à la tige-verrou (35) avec possibilité de rotation et de translation par rapport à celle-ci, et/ou
**en ce que** le bras de levier côté sortie (7, 7') est relié au verrou de blocage (14) avec possibilité de rotation et de translation par rapport à celui-ci, et/ou
**en ce que** les deux bras de levier (6, 6', 7, 7') sont sensiblement de même longueur.

4. Agencement de ferrure selon l'une au moins des revendications précédentes,
**caractérisé en ce que** les deux bras de levier (6, 6', 7, 7') définissent entre eux un angle qui est supérieur à zéro.

5. Agencement de ferrure selon la revendication 4,
**caractérisé en ce que** les deux bras de levier (6, 6', 7, 7') définissent entre eux un angle entre environ 60 et 120°, en particulier entre environ 70 et 110°, de préférence entre environ 80 et 100°.

6. Agencement de ferrure selon l'une au moins des revendications précédentes,
**caractérisé en ce que** le bras de levier côté entrée (6, 6') est relié à la tige-verrou (35) via un tenon (19) côté entrée, qui s'engage dans un trou oblong (18) et qui peut être déplacé dans celui-ci.

7. Agencement de ferrure selon la revendication 6,
**caractérisé en ce que** le trou oblong (18) est ménagé dans le bras de levier côté entrée (6, 6'), et le tenon côté entrée (19) est agencé sur la tige-verrou (35).

8. Agencement de ferrure selon l'une au moins des revendications précédentes,
**caractérisé en ce que** le trou oblong (9) est ménagé dans le bras de levier côté sortie (7, 7'), et le tenon côté sortie (10) est agencé sur le verrou de blocage (14).

9. Agencement de ferrure selon l'une au moins des revendications précédentes,
**caractérisé en ce que** le premier tronçon de guidage (12') est réalisé de manière à s'étendre en ligne droite au moins localement.

10. Agencement de ferrure selon l'une au moins des revendications précédentes,
**caractérisé en ce que** le tenon côté sortie (10) est monté dans le verrou de blocage (14) avec possibilité de translation dans une direction parallèle au second tronçon de guidage (12").

11. Agencement de ferrure selon l'une au moins des revendications précédentes,
**caractérisé en ce qu'**il est prévu un guide-verrou (15, 16) pour le verrou de blocage (14) dans le boîtier de mécanisme (2).
